# FASCICULE DE BREVET EUROPEEN

(11) **EP 2 785 603 B1**
(45) Date de publication et mention de la délivrance du brevet: **26.12.2018**
(21) Numéro de dépôt: 13719993.1
(22) Date de dépôt: 10.04.2013
(51) Int. Cl.: B65D 1/02

(54) **RÉCIPIENT COMPRENANT UN FOND VOÛTÉ À SECTION ÉTOILÉE**
BEHÄLTER MIT EINEM GEBOGENEN BODEN MIT STERNFÖRMIGEM QUERSCHNITT
CONTAINER COMPRISING AN ARCHED BASE HAVING A STAR-SHAPED CROSS-SECTION

(30) Priorité: 17.04.2012 FR 1253543
(43) Date de publication de la demande: 08.10.2014
(73) Titulaire: Sidel Participations, 76930 Octeville-sur-Mer (FR)
(72) Inventeur: BOUKOBZA, Michel, F-76930 Octeville sur Mer (FR); PENET, Laurent, F-76930 Octeville sur Mer (FR)
(74) Mandataire: Siloret, Patrick
(86) Numéro de dépôt international: PCT/FR2013/050773
(87) Numéro de publication internationale: WO 2013/156710

(56) Documents cités:
- GB-A- 2 034 663
- JP-A- 8 133 260
- US-A- 4 247 012
- US-A- 5 236 097
- US-A1- 2003 061 014

## Description

L'invention a trait aux récipients obtenus par soufflage ou étirage soufflage à partir d'ébauches (préformes ou récipients intermédiaires ayant subi une ou plusieurs opérations préalables de soufflage) en matière plastique.

La fabrication par soufflage d'un récipient comprend une étape d'introduction, dans un moule à l'empreinte du récipient, d'une ébauche préalablement chauffée à une température supérieure à la température de transition vitreuse de la matière constitutive de la préforme (tel que PET), et une étape d'injection dans l'ébauche d'un fluide (tel que de l'air) sous pression. Un étirage au moyen d'une tige coulissante peut compléter le soufflage.

Cette technique est connue de longue date. Il est également reconnu que la double orientation moléculaire (axiale et radiale) que subit la matière lors du soufflage ou de l'étirage soufflage est parfois trop faible pour conférer de façon certaine au récipient une tenue mécanique suffisante. Ce manque de tenue affecte surtout le fond du récipient, qui subit d'importantes contraintes dynamiques (lors du remplissage) et statiques (après le remplissage, par la seule pression du contenu).

Il est connu de rigidifier le fond d'un récipient en lui conférant une forme creuse définissant une voûte destinée à résister aux contraintes précitées. La seule présence d'une telle voûte pouvant se révéler insuffisante, il a même été proposé de la rigidifier au moyen de nervures radiales, cf. par ex. le brevet américain US 4 525 401.

Cette structure suppose néanmoins qu'un surcroît de matière soit alloué au fond, en raison des surépaisseurs créées par les nervures. Il en résulte, d'une part, une augmentation de la masse du récipient, contraire aux tendances actuelles d'économie de matière.

Il en résulte, d'autre part, des difficultés de soufflabilité (on nomme « soufflabilité » la capacité du récipient à être formé par soufflage, c'est-à-dire la capacité de la matière à épouser convenablement l'empreinte du moule), car l'épaisseur de la matière rend difficile son fluage dans les empreintes du moule correspondant aux nervures.

Les documents JP08133260, US4247012, US2003/0061014, US5236097 et GB2034663 divulguent un récipient obtenu par soufflage présentant une voûte sur le fond.

Une solution ordinaire peut alors consister à augmenter la pression de soufflage, mais cette solution nécessite de réviser à la hausse les capacités du circuit d'injection pneumatique, au détriment du bilan énergétique du procédé de fabrication.

Une autre solution consiste à repousser la matière constitutive du fond du récipient, en utilisant pour cela, entre autres, un moule spécial équipé d'un fond de moule mobile en translation qui vient repousser la matière (cf. notamment le brevet européen EP 1 069 983). Le repoussage induit un accroissement du taux de déformation de la matière et donc une augmentation mécanique de sa cristallinité, la phase de repoussage conférant au fond du récipient sa forme définitive.

Mais cette technique, appelée « boxage », ne garantit pas que la rigidité du fond sera suffisante et n'exonère pas les constructeurs de recourir à des formes particulières qui demeurent soumises aux contraintes de soufflabilité.

Le besoin persiste par conséquent de proposer des formes susceptibles de conférer au fond un bon compromis entre soufflabilité et rigidité structurelle (notamment pour résister aux déformations induites par une surpression dans le récipient, typiquement lorsque le contenu est une boisson carbonatée).

Afin de répondre à ce besoin, il est proposé un récipient en matière plastique, comprenant un corps s'étendant suivant un axe principal et un fond dans le prolongement du corps d'un côté inférieur de celui-ci, le fond comprenant :
- une assise annulaire définissant un plan de pose ;
- une voûte conique qui s'étend à partir d'un voisinage de l'assise vers l'intérieur du récipient jusqu'à un sommet central, cette voûte présentant en section transversale un profil étoilé inscrit entre deux cercles dont le rapport des diamètres est supérieur ou égal à 0,7.

Ce fond offre à la fois une bonne rigidité structurelle et une bonne soufflabilité, tout en ne nécessitant pas de surcroît de matière, au bénéfice de la légèreté du récipient.

Diverses caractéristiques supplémentaires peuvent être prévues, seules ou en combinaison :
- le rapport des diamètres est compris entre 0,8 et 0,9 ;
- la voûte comprend une série de facettes définissant entre elles des angles obtus dans un plan transversal ;
- les angles entre facettes sont supérieurs ou égaux à 100° ;
- la voûte présente deux portions superposées, à savoir une portion inférieure sensiblement conique à angle aigu, qui s'étend à partir du voisinage de l'assise jusqu'à une zone intermédiaire de jonction, et une section supérieure sensiblement conique à angle obtus, qui s'étend à partir de la zone intermédiaire de jonction jusqu'au sommet ;
- la portion inférieure et la portion supérieure de la voûte présentent des extensions axiales équivalentes ou pratiquement équivalentes ;
- la portion inférieure de la voûte présente, en section axiale, un profil courbe à concavité tournée en direction de l'axe du récipient ;
- la portion supérieure de la voûte présente, en section axiale, un profil courbe à concavité tournée à l'opposé de l'axe du récipient. ;
- en section axiale, les profils de la portion inférieure et de la portion supérieure présentent des rayons de courbure respectifs R1 et R2 tels que le rapport R2/R1 est compris entre 0,6 et 1 ;
- la voûte présente une hauteur H mesurée axialement et l'assise présente une largeur d mesurée transversalement, le rapport H/d de ces dimensions étant supérieur à 0,25.

D'autres objets et avantages de l'invention apparaîtront à la lumière de la description d'un mode préféré de réalisation, faite ci-après en référence aux dessins annexés dans lesquels :
- la figure 1 est une vue en perspective par-dessous d'un récipient en matière plastique, suivant un premier exemple de réalisation ;
- la figure 2 est une vue en perspective, à échelle agrandie, du fond du récipient de la figure 1 ;
- la figure 3 est une vue en plan, de dessous, du fond de la figure 2 ;
- la figure 4 est une section du fond du récipient des figures précédentes, selon le plan de coupe IV-IV de la figure 3 ;
- la figure 5 est une section selon le plan de coupe V-V de la figure 4 ;
- la figure 6 est une vue similaire à la figure 2, illustrant un fond de récipient selon un second exemple de réalisation ;
- la figure 7 est une vue en plan, de dessous, du fond de la figure 6 ;
- la figure 8 est une section selon le plan de coupe VIII-VIII de la figure 7 ;
- la figure 9 est une section selon le plan de coupe IX-IX de la figure 8 ;
- la figure 10 est une section selon le plan de coupe X-X de la figure 8.

Sur la figure 1 est représenté un récipient **1** réalisé par étirage soufflage à partir d'une préforme en matière thermoplastique telle que PET (polyéthylène téréphtalate).

Ce récipient **1** comprend un corps **2** de forme générale cylindrique de autour d'un axe X principal. Le corps **2** se prolonge, à une extrémité supérieure, par un col **3** formant un buvant et, à une extrémité inférieure, par un fond **4.**

Le fond **4** comprend une assise **5** sous forme d'un bourrelet annulaire (en l'espèce torique) qui s'étend dans le prolongement du corps **2** et se termine axialement par une face continue et annulaire qui forme l'extrémité inférieure du récipient et définit un plan **6** de pose perpendiculaire à l'axe **X** du récipient **1,** par lequel celui-ci peut reposer de manière stable sur une surface plane telle qu'une table.

Comme visible sur la figure 3, on note **D** la largeur hors tout, mesurée transversalement, du corps **2.** Lorsque le corps **2** est symétrique de révolution, cette largeur **D** hors tout correspond à un diamètre. Le plan **6** de pose, quant à lui, est perpendiculaire à l'axe **X** du récipient **1.**

Comme on le voit sur les figures 4 et 8, le plan **6** de pose s'étend radialement sur une largeur notée **d** qui, dans les exemples illustrés où le récipient **1** est symétrique de révolution, correspond à un diamètre. L'assise **5** se raccorde extérieurement au corps **2** par un congé **7** à grand rayon ; le diamètre **d** du plan **6** de pose et le diamètre **D** hors tout du corps sont de préférence dans un rapport compris entre 0,65 et 0,9. Dans l'exemple illustré, ce rapport est d'environ 0,7 : $\frac{d}{D} ≅ 0 , 7$

Vers l'intérieur du récipient **1,** l'assise **5** se raccorde, par une joue **8** annulaire sous forme d'un congé à faible rayon, à une membrane **9** conique à angle au sommet ouvert (dans les exemples illustrés, cet angle est de 135° environ) et présentant une faible extension radiale.

Le fond **4** comprend en outre une voûte **10** conique qui s'étend à partir d'un bord **11** intérieur de la membrane **9** vers l'intérieur du récipient **1,** jusqu'à un sommet **12** central. Du bord **11** intérieur de la membrane **9** (qui compte tenu de la faible extension radiale de la membrane **9,** demeure au voisinage de l'assise **5**) jusqu'au sommet **12,** la voûte **10** présente en section transversale (perpendiculairement à l'axe) un profil étoilé.

Comme cela est visible sur les figures 5, 9 et 10, ce profil étoilé est inscrit entre un cercle **13** (virtuel) intérieur et un cercle **14** (virtuel) extérieur ayant des diamètres respectifs **D1** et **D2** dont le rapport est supérieur ou égal à 0,7. Selon un mode de réalisation préféré illustré sur les figures, ce rapport est compris entre 0,8 et 0,9 : $\frac{D 1}{D 2} \geq 0,7$

Et de préférence : $0,8 \leq \frac{D 1}{D 2} \leq 0,9$

En d'autres termes, l'étoile formée par le profil (en section transversale) de la voûte **10** présente des branches **15** dont l'extension radiale est faible au regard du rayon (ou du diamètre) hors tout de l'étoile.

La voûte **10** comprend ainsi une série de facettes **16** qui, groupées par paires, définissent les branches **15** de l'étoile. Les angles entre les facettes **16** d'une même branche **15,** et entre deux facettes **16** adjacentes de deux branches **15** voisines, mesurés dans un plan transversal et notés respectivement **A** et **B** (figure 5), sont de préférence obtus.

Plus précisément, ces angles **A, B** sont avantageusement supérieurs ou égaux à 100°. Dans les exemples illustrés, les angles **A** et **B** sont d'environ 100° et 150°, respectivement.

La voûte **10** présente une extension axiale (ou hauteur), mesurée axialement entre l'assise **5** et le sommet **12,** notée **H.** Comme on le voit sur les dessins, et plus particulièrement sur les figures 4 et 8, la voûte **10** est avantageusement profonde, c'est-à-dire que la hauteur **H** de la voûte n'est pas négligeable par rapport au diamètre d de l'assise **5,** le rapport **H/d** étant supérieur à 0,25. Dans les exemples illustrés, ce rapport est de 0,3 environ.

On a représenté sur les dessins deux exemples de réalisation du fond.

Dans un premier exemple de réalisation, illustré sur les figures 1 à 5, la voûte **10** est unitaire et s'étend continûment de la membrane **9** au sommet **12.**

La voûte **10** présente de préférence, en section axiale (figure 4), un profil courbe à concavité tournée vers l'axe **X** du récipient **1.** Dans l'exemple illustré, le rayon de courbure de la voûte, noté **R0**, est supérieur ou égal au diamètre d d'assise : $R 0 \geq d$

La voûte **10** présente un angle **C** moyen aigu au sommet, compris entre 70° et 90°. Dans l'exemple illustré (cf. figure 4), cet angle **C** moyen au sommet est de 80° environ.

Dans un second exemple de réalisation, illustré sur les figures 6 à 10, la voûte **10** est étagée et comprend deux portions superposées, à savoir une portion **17** inférieure du côté de l'assise **5,** et une portion **18** supérieure du côté du sommet **12.**

Les caractéristiques de la voûte **10** exposées ci-dessus selon le premier exemple, en référence aux figures 2 à 5, s'appliquent à chacune des portions inférieure et supérieure de la voute **10** selon le second exemple. En particulier, la portion **17** inférieure et la portion **18** supérieure présentent toutes deux en section un profil étoilé inscrit entre un cercle **13** intérieur et un cercle **14** extérieur ayant des diamètres respectifs **D1** et **D2** dont le rapport **D1/D2** est supérieur à **0,7** (figures 9 et 10).

La portion **17** inférieure s'étend du bord **11** intérieur de la membrane **9** (au voisinage de l'assise **5**) jusqu'à une zone **19** intermédiaire de jonction située à environ mi-hauteur de la voûte **10**, et la portion **18** supérieure s'étend de la zone **19** intermédiaire de jonction jusqu'à au sommet **12** de la voûte **10**.

La portion **17** inférieure est sensiblement conique à angle **E** aigu au sommet, cet angle **E** au sommet étant de préférence compris entre 40° et 60°, et par exemple de 50° environ, comme cela est illustré sur la figure 8.

La portion **18** supérieure est, quant à elle, sensiblement conique à angle **F** obtus au sommet, cet angle **F** au sommet étant de préférence compris entre 100° et 120°, et par exemple de 110° environ, comme cela est illustré sur la figure 8.

La zone **19** intermédiaire de jonction (où se produit un décrochement entre la portion **17** inférieure et la portion **18** supérieure) étant située à environ mi-hauteur de la voûte **10**, la portion **17** inférieure et la portion **18** supérieure présentent des extensions axiales (ou hauteurs), respectivement notées **H1** et **H2,** équivalentes ou pratiquement équivalentes, telles que : $H 1 ≅ H 2 ≅ \frac{H}{2}$

Avantageusement, et comme cela est visible sur la figure 8, la portion **17** inférieure présente, en section axiale, un profil courbe à concavité tournée en direction de l'axe **X** du récipient **1,** tandis que la portion **18** supérieure présente, en section axiale, un profil courbe à concavité tournée à l'opposé de l'axe **X.** En d'autres termes, la concavité de la voûte **10** s'inverse entre la portion **17** inférieure et la portion **18** supérieure, au niveau de leur zone **19** intermédiaire de jonction.

La portion **17** inférieure et la portion **18** supérieure présentent de préférence des rayons de courbure respectifs, notés **R1** et **R2,** qui sont du même ordre de grandeur et sont comparables au rayon du plan de pose. $R 1 ≅ R 2 ≅ \frac{d}{2}$

Il est toutefois envisageable que les rayons **R1** et **R2** ne soient pas du même ordre de grandeur, mais que **R1** puisse être inférieur ou égal à **R2.** Ainsi, selon un mode particulier de réalisation, les rayons **R1** et **R2** sont par exemple dans un rapport compris entre **0,6** et **1 :** $0,6 \leq \frac{R 1}{R 2} \leq 1$

Cette voûte **10** confère au fond **4** un bon compromis entre soufflabilité et résistance à la déformation.

En particulier, la forme étoilée de la voûte **10** permet d'obtenir une bonne raideur axiale, c'est-à-dire une bonne résistance à la compression suivant l'axe **X,** les facettes **16** anguleuses agissant à la manière de raidisseurs et s'opposant à un retournement de la voûte **10** sous l'effet de la pression régnant dans le récipient **1.**

Cependant, cette raideur n'est pas obtenue au détriment de la soufflabilité, grâce à la faible extension radiale de l'étoile formée par la section transversale de la voûte **10**. Les angles **A, B** ouverts (ou obtus) entre les facettes **16,** les rayons **R0**, **R1, R2** de courbure choisis de même que les rapports dimensionnels **R1/R2** et **H/d** contribuent également à la bonne soufflabilité du fond **4.**

L'inversion de courbure dans la voûte **10** étagée confère à celle-ci l'avantage d'une plus grande soufflabilité, grâce à une moindre quantité de matière nécessaire à sa réalisation. Des essais ont ainsi mis en évidence qu'un récipient comportant la voûte **10** décrite ci-dessus peut être fabriqué avec une pression de fluide de soufflage bien moindre que celle nécessaire à un récipient avec des voûtes selon l'art antérieur. Plus précisément, tandis qu'une pression moyenne de soufflage comprise entre 35 et 38 bar était nécessaire pour réaliser un récipient à voûte à résistance équivalente, le récipient **1** muni de la voûte **10** décrite ci-dessus peut être réalisé en injectant un fluide à une pression de soufflage de l'ordre de 24 bar, ce qui représente une réduction de 30% à 40%. Il en résulte des besoins moindres en fluide de soufflage et il devient possible d'employer des installations de production de fluide sous pression de moindre taille.

La fabrication du fond **4** du récipient **1** peut être avantageusement réalisée en mettant en oeuvre une technique de boxage, dans laquelle le moule au sein duquel est formé le récipient **1** présente un fond de moule mobile qui permet de surétirer la matière au niveau du fond **4,** au bénéfice d'une bonne prise d'empreinte et d'un taux de cristallinité supérieur (favorable à la rigidité structurelle du fond).

Muni d'un tel fond **4,** le récipient **1** est particulièrement adapté au remplissage des boissons carbonatées, notamment de la bière.

## Revendications

1. Récipient **(1)** en matière plastique, comprenant un corps **(2)** s'étendant suivant un axe **(X)** principal et un fond **(4)** dans le prolongement du corps **(2)** d'un côté inférieur de celui-ci, le fond **(4)** comprenant :
- une assise **(5)** annulaire définissant un plan **(6)** de pose ;
- une voûte **(10)** conique qui s'étend à partir d'un voisinage de l'assise **(5)** vers l'intérieur du récipient **(1)** jusqu'à un sommet **(12)** central,
**caractérisé en ce que** la voûte **(10)** s'étend vers l'intérieur du récipient **(1),** jusqu'à un sommet **(12)** central à partir d'un bord **(11)** intérieur d'une membrane **(9)** à laquelle l'assise est raccordée, **en ce qu'**elle présente en section transversale un profil étoilé inscrit entre deux cercles **(13, 14)** dont le rapport D1/D2 des diamètres **(D1, D2)** est supérieur ou égal à 0,7 et **en ce qu'**elle comporte au moins une portion qui présente, en section axiale, un profil courbe à concavité tournée vers l'axe **(X)** du récipient **(1).**

2. Récipient (**1**) selon la revendication 1, **caractérisé en ce que** le rapport D1/D2 des diamètres **(D1, D2)** est compris entre 0,8 et 0,9.

3. Récipient **(1)** selon l'une des revendications précédentes, **caractérisé en ce que** la voûte **(10)** comprend une série de facettes **(16)** définissant entre elles des angles **(A, B)** obtus dans un plan transversal.

4. Récipient **(1)** selon la revendication 3, **caractérisé en ce que** les angles **(A, B)** entre facettes **(16)** sont supérieurs ou égaux à 100°.

5. Récipient **(1)** selon l'une des revendications 1 à 4, **caractérisé en ce que** la voûte **(10)** est unitaire et s'étend continûment de la membrane **(9)** au sommet **(12),** présente, en section axiale, ledit profil courbe à concavité tournée vers l'axe **(X)** du récipient **(1)** et présente un rayon (**R0**) de courbure supérieur ou égal au diamètre **(d)** de l'assise.

6. Récipient **(1)** selon l'une des revendications 1 à 4, **caractérisé en ce que** la voûte **(10)** comprend deux portions superposées, à savoir une portion **(17)** inférieure sensiblement conique à angle aigu, qui s'étend à partir du voisinage de l'assise **(5)** jusqu'à une zone **(19)** intermédiaire de jonction, laquelle portion **(17)** inférieure présente, en section axiale, ledit profil courbe à concavité tournée en direction de l'axe **(X)** du récipient **(1),** et une section **(18)** supérieure sensiblement conique à angle obtus, qui s'étend à partir de la zone **(19)** intermédiaire de jonction jusqu'au sommet **(12).**

7. Récipient **(1)** selon la revendication 6, **caractérisé en ce que** la portion **(17)** inférieure et la portion **(18)** supérieure de la voûte **(10)** présentent des extensions axiales **(H1, H2)** équivalentes ou pratiquement équivalentes.

8. Récipient **(1)** selon l'une des revendications 6 ou 7, **caractérisé en ce que** la portion **(18)** supérieure de la voûte **(10)** présente, en section axiale, un profil courbe à concavité tournée à l'opposé de l'axe **(X)** du récipient **(1).**

9. Récipient **(1)** selon la revendication 8, **caractérisé en ce qu'**en section axiale, les profils de la portion **(17)** inférieure et de la portion **(18)** supérieure présentent des rayons de courbure respectifs **(R1, R2)** tels que le rapport **R2/R1** est compris entre 0,6 et 1.

10. Récipient **(1)** selon l'une des revendications précédentes, **caractérisé en ce que** la voûte **(10)** présente une hauteur **(H)** mesurée axialement, **en ce que** l'assise présente une largeur **(d)** mesurée transversalement, le rapport **(H/d)** de ces dimensions étant supérieur à 0,25.

## Patentansprüche

1. Behälter (1) aus Kunststoff, der einen Körper (2), der sich entlang einer Hauptachse (X) erstreckt, und einen Boden (4) in der Verlängerung des Körpers (2) an einer Unterseite desselben umfasst, wobei der Boden (4) umfasst:
- einen ringförmigen Auflagebereich (5), der eine Aufstellebene (6) definiert;
- eine konische Wölbung (10), welche sich von einer Umgebung des Auflagebereichs (5) in Richtung des Inneren des Behälters (1) bis zu einem zentralen Scheitelbereich (12) erstreckt,
**dadurch gekennzeichnet, dass** sich die Wölbung (10) in Richtung des Inneren des Behälters (1) bis zu einem zentralen Scheitelbereich (12) ausgehend von einem inneren Rand (11) einer Membran (9) erstreckt, an welche der Auflagebereich angeschlossen ist, dadurch, dass sie im Querschnitt ein sternförmiges Profil aufweist, das zwischen zwei Kreisen (13, 14) einbeschrieben ist, deren Verhältnis D1/D2 der Durchmesser (D1, D2) größer oder gleich 0,7 ist, und dadurch, dass sie wenigstens einen Abschnitt umfasst, welcher im axialen Schnitt ein gekrümmtes Profil mit der Achse (X) des Behälters (1) zugewandter Konkavität aufweist.

2. Behälter (1) nach Anspruch 1, **dadurch gekennzeichnet, dass** das Verhältnis D1/D2 der Durchmesser (D1, D2) zwischen 0,8 und 0,9 liegt.

3. Behälter (1) nach einem der vorhergehenden Ansprüche, **dadurch gekennzeichnet, dass** die Wölbung (10) eine Reihe von Facetten (16) aufweist, die zwischen sich stumpfe Winkel (A, B) in einer quer verlaufenden Ebene definieren.

4. Behälter (1) nach Anspruch 3, **dadurch gekennzeichnet, dass** die Winkel (A, B) zwischen Facetten (16) größer oder gleich 100° sind.

5. Behälter (1) nach einem der Ansprüche 1 bis 4, **dadurch gekennzeichnet, dass** die Wölbung (10) einheitlich ist und sich durchgehend von der Membran (9) zum Scheitelbereich (12) erstreckt, im axialen Schnitt das gekrümmte Profil mit der Achse (X) des Behälters (1) zugewandter Konkavität aufweist und einen Krümmungsradius (R0) aufweist, der größer oder gleich dem Durchmesser (d) des Auflagebereichs ist.

6. Behälter (1) nach einem der Ansprüche 1 bis 4, **dadurch gekennzeichnet, dass** die Wölbung (10) zwei übereinander angeordnete Abschnitte umfasst, nämlich einen unteren Abschnitt (17), der im Wesentlichen konisch mit spitzem Winkel ist und der sich von der Umgebung des Auflagebereichs (5) bis zu einem Verbindungs-Zwischenbereich (19) erstreckt, wobei dieser untere Abschnitt (17) im axialen Schnitt das gekrümmte Profil mit in Richtung der Achse (X) des Behälters (1) gewandter Konkavität aufweist, und einen oberen Abschnitt (18), der im Wesentlichen konisch mit stumpfem Winkel ist und der sich von dem Verbindungs-Zwischenbereich (19) bis zum Scheitelbereich (12) erstreckt.

7. Behälter (1) nach Anspruch 6, **dadurch gekennzeichnet, dass** der untere Abschnitt (17) und der obere Abschnitt (18) der Wölbung (10) äquivalente oder praktisch äquivalente axiale Erstreckungen (H1, H2) aufweisen.

8. Behälter (1) nach einem der Ansprüche 6 oder 7, **dadurch gekennzeichnet, dass** der obere Abschnitt (18) der Wölbung (10) im axialen Schnitt ein gekrümmtes Profil mit von der Achse (X) des Behälters (1) abgewandter Konkavität aufweist.

9. Behälter (1) nach Anspruch 8, **dadurch gekennzeichnet, dass** im axialen Schnitt die Profile des unteren Abschnitts (17) und des oberen Abschnitts (18) solche jeweiligen Krümmungsradien (R1, R2) aufweisen, dass das Verhältnis R2/R1 zwischen 0,6 und 1 liegt.

10. Behälter (1) nach einem der vorhergehenden Ansprüche, **dadurch gekennzeichnet, dass** die Wölbung (10) eine axial gemessene Höhe (H) aufweist, und dadurch, dass der Auflagebereich eine in Querrichtung gemessene Breite (d) aufweist, wobei das Verhältnis (H/d) dieser Abmessungen größer als 0,25 ist.

## Claims

1. Container (1) made of plastic material, comprising a body (2) extending along a main axis (X) and a base (4) in the extension of the body (2) on a bottom side thereof, the base (4) comprising:
- an annular seat (5) defining a support surface (6);
- a conical arch (10) which extends from close to the seat (5) to the interior of the container (1) up to a central apex (12),
**characterized in that** the arch (10) extends towards the interior of the container (1), up to a central apex (12) from an inside edge (11) of a membrane (9) to which the seat is connected, **in that** it has, in cross section, a star-shaped profile inscribed between two circles (13, 14), of which the ratio D1/D2 of the diameters (D1, D2) is greater than or equal to 0.7 and **in that** it comprises at least one portion which has, in axial section, a curved profile with concavity turned towards the axis (X) of the container (1) .

2. Container (1) according to Claim 1, **characterized in that** the ratio D1/D2 of the diameters (D1, D2) is between 0.8 and 0.9.

3. Container (1) according to one of the preceding claims, **characterized in that** the arch (10) comprises a series of facets (16) defining, between them, obtuse angles (A, B) in a transverse plane.

4. Container (1) according to Claim 3, **characterized in that** the angles (A, B) between facets (16) are greater than or equal to 100°.

5. Container (1) according to one of Claims 1 to 4, **characterized in that** the arch (10) is unitary and extends continuously from the membrane (9) to the apex (12), has, in axial section, said curved profile with concavity turned towards the axis (X) of the container (1) and has a radius (R0) of curvature greater than or equal to the diameter (d) of the seat.

6. Container (1) according to one of Claims 1 to 4, **characterized in that** the arch (10) comprises two superposed portions, namely a bottom portion (17) that is substantially conical with acute angle, which extends from close to the seat (5) to an intermediate junction zone (19), which bottom portion (17) has, in axial section, said curved profile with concavity turned towards the axis (X) of the container (1) and a top section (18) that is substantially conical with obtuse angle, which extends from the intermediate junction zone (19) to the apex (12) .

7. Container (1) according to Claim 6, **characterized in that** the bottom portion (17) and the top portion (18) of the arch (10) have axial extensions (H1, H2) that are equivalent or practically equivalent.

8. Container (1) according to one of Claims 6 and 7, **characterized in that** the top portion (18) of the arch (10) has, in axial section, a curved profile with concavity turned away from the axis (X) of the container (1).

9. Container (1) according to Claim 8, **characterized in that**, in axial section, the profiles of the bottom portion (17) and of the top portion (18) have respective radii of curvature (R1, R2) such that the ratio R2/R1 is between 0.6 and 1.

10. Container (1) according to one of the preceding claims, **characterized in that** the arch (10) has a height (H) that is measured axially, **in that** the seat has a width (d) that is measured transversely, the ratio (H/d) of these dimensions being greater than 0.25.
